# FASCICULE DE BREVET EUROPEEN

(11) **EP 3 592 174 B1**
(45) Date de publication et mention de la délivrance du brevet: **05.05.2021**
(21) Numéro de dépôt: 18715198.0
(22) Date de dépôt: 06.03.2018
(51) Int. Cl.: A45D 34/00, A45D 34/04

(54) **TETE DE DISTRIBUTION ET D'APPLICATION DE PRODUIT FLUIDE**
AUSGABE- UND AUFBRINGUNGSKOPF FÜR EIN FLUIDPRODUKT
DISPENSING AND APPLICATION HEAD FOR A FLUID PRODUCT

(30) Priorité: 09.03.2017 FR 1751920
(43) Date de publication de la demande: 15.01.2020
(73) Titulaire: APTAR France SAS, 27110 Le Neubourg (FR)
(72) Inventeur: MOREAU, Francis, 76300 Sotteville Les Rouen (FR)
(74) Mandataire: CAPRI
(86) Numéro de dépôt international: PCT/FR2018/050504
(87) Numéro de publication internationale: WO 2018/162832

(56) Documents cités:
- WO-A1-2015/170048
- US-A1- 2014 234 004
- US-A1- 2014 376 985

## Description

La présente invention concerne une tête de distribution et d'application destinée à être associée à une unité de distribution, telle qu'une pompe, une valve, un tube souple, etc, pour constituer ensemble un distributeur/applicateur de produit fluide. Les domaines d'application privilégiés de la présente invention sont ceux de la cosmétique, de la pharmacie ou encore de la parfumerie.

Dans l'art antérieur, on connait notamment le document EP2739181 qui décrit une tête de distribution et d'application comprenant un patin d'application réalisé en un matériau caloporteur, tel que du métal ou de la céramique, pour conférer une sensation de froid au niveau de la peau. Un orifice de distribution de produit fluide est formé, soit à travers le patin d'application, soit juste en dessous du patin d'application. Par ailleurs, le patin d'application est intégré, par surmoulage, dans le corps de la tête qui est réalisé en matière plastique. Il faut également remarquer que l'orifice de distribution débouche latéralement, notamment lorsque l'orifice de distribution est situé en dessous du patin d'application. D'autre part, l'orifice de distribution débouche au niveau d'une zone latérale étendue, de sorte que l'utilisateur éprouve quelques difficultés à déposer le produit fluide avec précision à l'endroit où il le souhaite. En effet, l'orientation latérale de l'orifice de distribution et sa disposition dans une zone étendue, comme le patin d'application, ne facilite pas le repérage précis de l'orifice de distribution par l'utilisateur, de sorte qu'il ne sait pas exactement où est situé l'orifice de distribution lorsqu'il rapporte la tête de distribution et d'application à l'endroit où il souhaite déposer le produit fluide avant de l'étaler avec le patin d'application. Par ailleurs, cette tête de distribution et d'application de l'art antérieur n'offre aucune modularité, étant donné que le patin d'application est monté par surmoulage. De plus, lorsque l'orifice de distribution est formé à travers le patin d'application, la disposition de l'orifice de distribution est bien évidemment directement dépendante du patin d'application.

On connaît aussi de l'art antérieur le document WO 2015/170048 qui divulgue un ensemble de distribution et d'application de produit fluide comprenant un corps de réception (1), une surface d'application de produit fluide (S) destinée à venir en contact avec une cible, telle que la peau, un distributeur de produit fluide (D) comprenant un réservoir (4), une pompe (5) et un embout de distribution (6) définissant une surface de sortie (61) et un orifice de distribution de produit fluide (62).

La présente invention a pour but de surmonter les inconvénients précités de l'art antérieur en définissant une tête de distribution et d'application qui permet de déposer le produit fluide avec une grande précision. En outre, le montage du patin d'application sur la tête doit être simple et rapide de manière à pouvoir monter facilement plusieurs types de patins d'application sur la tête de distribution.

Pour atteindre ces buts, la présente invention propose une tête de distribution et d'application destinée à être associée à une unité de distribution, telle qu'une pompe, la tête de distribution et d'application définissant un axe longitudinal X, ainsi qu'une face avant et une face arrière de part et d'autre de l'axe longitudinal X, la tête de distribution et d'application comprenant un organe de distribution de produit fluide et un patin d'application, l'organe de distribution de produit fluide définissant un chemin d'alimentation de produit fluide destinée à raccordée l'unité de distribution à un orifice de distribution par lequel le produit fluide sort de l'organe de distribution, le patin d'application étant monté sur l'organe de distribution de produit fluide de manière adjacente à l'orifice de distribution, l'orifice de distribution étant disposé axialement selon l'axe longitudinal X au-dessus du patin d'application qui s'étend principalement sur la face avant, l'organe de distribution de produit fluide comprenant une embase de raccordement et une couronne de montage définissant ensemble le chemin d'alimentation de produit fluide, le patin d'application étant monté sur la couronne de montage.

La tête comprend ainsi trois pièces distinctes, à savoir une embase de raccordement qui vient en prise avec l'unité de distribution (pompe), la couronne de montage qui coopère avec l'embase de raccordement pour former le chemin d'alimentation de produit fluide et le patin d'application qui est monté sur la couronne de montage. Il est à noter que ces trois pièces peuvent être rapportées les unes sur les autres selon l'axe longitudinal X, de sorte que leur assemblage est extrêmement simple.

Plus précisément, le chemin d'alimentation de produit fluide peut comprendre une section axiale basse entièrement définie par l'embase de raccordement et une section haute définie conjointement par l'embase de raccordement et la couronne de montage, la section haute étant décalée axialement par rapport à la section axiale basse, de sorte que l'orifice de distribution est situé hors de l'axe longitudinal X, le chemin d'alimentation de produit fluide comprenant également une section de liaison définie conjointement par l'embase de raccordement et la couronne de montage et qui relie la section axiale basse à la section haute. La section axiale basse peut être disposée sur l'axe longitudinal X et la section haute peut également s'étendre axialement, mais de manière décalée par rapport à l'axe longitudinal X, la section de liaison permettant de raccorder les deux sections basse et haute entre elles. La formation de l'organe de distribution en deux pièces (embase et couronne) est principalement justifiée par le fait qu'il est difficile de réaliser à travers une pièce monobloc un chemin d'alimentation de produit fluide qui comprend un dévoiement.

Plus en détail encore, l'embase de raccordement peut comprendre une cheminée échancrée qui est engagée axialement de manière étanche dans une canule formée par la couronne de montage, la canule formant à son extrémité supérieure l'orifice de distribution. La base de la cheminée et de la canule forment ensemble, une fois assemblées, la section de liaison.

Selon un autre aspect avantageux de l'invention, la couronne de montage comprend un logement de montage axial et le patin d'application comprend un téton de montage engagé axialement dans le logement de montage axial, le logement de montage axial comprenant avantageusement une paroi de logement et le patin d'application comprend avantageusement une jupe qui entoure la paroi de logement. Ainsi, on comprend aisément que le patin d'application est rapporté et monté axialement sur la couronne de montage selon l'axe longitudinal X. L'engagement du téton dans le logement permet un bon ancrage du patin d'application sur la couronne de montage, et le contact intime de la jupe autour de la paroi de logement permet de garantir une bonne stabilité du patin d'application sur la couronne de montage.

Selon un autre aspect avantageux de l'invention, la couronne de montage comprend une paroi périphérique extérieure qui forme un bord profilé qui s'étend de la face arrière à la face avant, la patin d'application définissant des bords latéraux et un bord inférieur qui se raccordent sensiblement sans discontinuité avec le bord profilé, la surface d'application faisant saillie vers l'extérieur par rapport au bord profilé de manière à former un galbe convexe, au moins le long de l'axe longitudinal X. On comprend ainsi que la surface d'application s'intègre dans la couronne de montage sans créer de rupture de ligne. Toutefois, on comprend également que la surface d'application peut former un galbe convexe plus ou moins prononcé, sans pour autant détériorer son raccordement lisse et continue avec le bord profilé de la couronne de montage.

On peut aussi remarquer que l'orifice de distribution est situé vers l'extrémité supérieure de la tête de distribution et d'application, et non pas à travers le patin d'application, ou encore axialement en-dessous de celui-ci, comme c'est le cas dans le document EP2739181 précité. Du fait de sa disposition en pointe, l'orifice de distribution peut être amené avec précision par l'utilisateur à l'endroit où il souhaite déposer le produit fluide, à la manière d'un doigt ou d'un stylo.

Il faut également noter que le patin d'application est une pièce distincte de l'organe de distribution de produit fluide qui est rapporté et monté sur l'organe de distribution de produit fluide à côté de l'orifice de distribution formé par l'organe de distribution de produit fluide. Ainsi, le patin d'application n'est pas intégré à l'organe de distribution, comme ce serait le cas si l'organe de distribution était surmoulé sur le patin d'application, ou inversement. Il existe donc une possibilité de monter des patins d'application de types différents sur l'organe de distribution sans modifier ou altérer le chemin d'alimentation de produit fluide qui est uniquement formé à travers l'organe de distribution.

Selon une caractéristique intéressante de l'invention, l'orifice de distribution débouche, avantageusement axialement, dans une plage supérieure formant l'extrémité supérieure de l'organe de distribution, le patin d'application formant une surface d'application qui se raccorde sensiblement sans discontinuité à la plage supérieure. L'orifice de distribution est ainsi disposé à la pointe de la tête de distribution et d'application, de sorte que l'utilisateur peut aisément le repérer et le positionner avec précision à l'endroit où il veut déposer le produit fluide. La plage supérieure où est formé l'orifice de distribution peut présenter une superficie qui est considérablement plus petite que la superficie de la surface d'application du patin d'application. On comprend ainsi que la plage supérieure est petite et très localisée à l'extrémité supérieure de l'organe de distribution. Cette plage supérieure peut même être réduite au seul bord supérieur qui entoure l'orifice de distribution.

Selon une autre caractéristique avantageuse de l'invention, la surface d'application est galbée, de sorte que la plage supérieure et la surface d'application présentent des orientations différentes. Ainsi, l'utilisateur peut déposer du produit fluide à l'endroit où il le souhaite en orientant la tête de distribution et d'application sensiblement perpendiculairement à la cible (peau), puis modifier l'orientation de la tête par rapport à la cible en l'inclinant de manière à amener la surface d'application galbée contre la cible, à l'endroit où le produit fluide a été déposé. En d'autres termes, on dépose le produit fluide avec la pointe de la tête et on étale le produit fluide avec la face avant de la tête, en modifiant pour cela l'orientation de la tête en partant d'une orientation sensiblement perpendiculaire, vers une orientation inclinée ou transversale. Ainsi, avec une même tête de distribution et d'application, il est possible de déposer le produit fluide avec une grande précision, puis de l'étaler avec une grande efficacité, tout simplement en modifiant l'orientation de la tête par rapport à la cible (peau).

Selon un autre aspect avantageux, la plage supérieure présente une inclinaison vers la face avant. Il n'empêche que l'orifice de distribution peut quand même déboucher axialement au niveau de la plage supérieure. La plage supérieure et la surface d'application peuvent ainsi décrire ensemble un arc de cercle.

Selon un mode de réalisation préféré, la plage supérieure définit une rive inférieure et la surface d'application définit un bord supérieur qui vient en contact avec la rive inférieure en entourant partiellement l'orifice de distribution.

La présente invention définit également un distributeur de produit fluide comprenant une unité de distribution de produit fluide et une tête de distribution et d'application telle que définie ci-dessus, dans lequel l'unité de distribution comprend une pompe à actionnement latéral pourvue d'une sortie axiale fixe sur laquelle l'embase de raccordement est montée et d'un poussoir latéral qui est situé du même côté que la face arrière de la tête de distribution et d'application. L'utilisateur peut ainsi saisir le distributeur à la manière d'un stylo en le maintenant fermement entre le pouce et le majeur, de manière à pouvoir appuyer sur le poussoir latéral avec l'index. Cela permet une grande précision dans le positionnement de l'orifice de distribution, à la manière d'une pointe d'un stylo ou d'un feutre, étant donné que l'apprentissage de l'écriture a permis à tout à chacun de manipuler ce genre d'instrument avec une très grande précision.

L'invention i réside dans le fait que le patin d'application est rapporté et monté (axialement) sur une couronne de montage qui forme, ensemble avec une embase de raccordement, un chemin d'alimentation de produit fluide qui débouche au niveau d'un orifice de distribution qui est situé axialement au-dessus du patin d'application, avantageusement sur une même face avant de la tête. La disposition en pointe de l'orifice de distribution permet une grande précision dans l'application du produit fluide, et la surface d'application située en dessous de l'orifice de distribution peut aisément être utilisée en inclinant la tête de distribution et d'application par rapport à la surface cible. Un patin rapporté axialement est monté mécaniquement sur l'organe de distribution qui permet également une grande modularité, en ce sens que différents types de patins d'application peuvent être montés sur un organe de distribution standard. On peut également remarquer que l'orifice de distribution est totalement découplé du patin d'application.

L'invention sera maintenant plus amplement décrite en référence aux dessins joints, donnant à titre d'exemple non limitatif, un mode de réalisation de l'invention.

Sur les figures :
La figure 1 est une vue en plan d'un distributeur de produit fluide intégrant une tête de distribution et d'application selon l'invention,
La figure 2 est une vue fortement agrandie du détail A de la figure 1,
La figure 3 est une vue en coupe transversale verticale à travers la tête de distribution et d'application de la figure 2,
La figure 4 est une vue en perspective fortement agrandie de la tête de distribution et d'application de l'invention associée à une unité de distribution comprenant un poussoir latéral,
La figure 5 est une vue en perspective éclatée de la tête de distribution et d'application de l'invention selon une première orientation, et
La figure 6 est une vue similaire à celle de la figure 5 avec une seconde orientation.

La tête de distribution et d'application de la présente invention est référencée T sur les figures. Sa fonction est double, à savoir distribuer du produit fluide sur une surface cible choisie, et étaler ou estomper le produit fluide déposé afin qu'il recouvre en fine couche une zone étendue de la surface cible.

En référence aux figures 1 et 4, on peut voir que la tête de distribution et d'application T est associée à une unité de distribution P, qui peut par exemple être une pompe. L'unité de distribution P comprend un poussoir P1, qui est ici disposé latéralement. L'unité de distribution P est montée sur un réservoir R contenant du produit fluide à distribuer. Sur la figure 1, on peut voir que l'unité de distribution P est située entre le réservoir R et la tête de distribution et d'application T. Le réservoir R, la pompe P et la tête T constituent ensemble un distributeur de produit fluide qui présente ici une configuration allongée le long d'un axe longitudinal X. L'axe X passe à travers le réservoir R, la pompe P et la tête T. On peut remarquer que la tête T ne présente pas de symétrie de révolution, mais au contraire deux faces opposées, à savoir une face arrière f2 et une face avant f1, qui présentent une configuration différente. La tête définit également deux faces latérales Fl qui sont identiques. Comme on peut le remarquer le poussoir latéral P1 de l'unité de distribution P est situé sur le même côté que la face arrière f2 de la tête T. La face avant f1 est principalement occupée par un patin d'application 4, grâce auquel le produit fluide distribué peut être étalé ou estompé sur la surface cible. Un utilisateur peut saisir ce distributeur en le maintenant entre le pouce et le majeur, avec l'index disposé sur le poussoir latéral P1 pour pouvoir l'actionner. Cette préhension correspond exactement à celle d'un stylo, que les utilisateurs ont l'habitude d'utiliser avec une grande précision. Ainsi, le distributeur avec la tête T de l'invention peut être utilisé avec la même précision qu'un stylo. L'inclinaison d'un stylo par rapport à une feuille est tout à fait naturelle, et l'utilisateur inclinera le distributeur de la même manière pour amener le patin 4 en contact de la surface cible. En se référant à la figure 4, on peut voir que la tête T comporte à son extrémité supérieure un orifice de distribution O qui débouche sensiblement axialement. L'orifice de distribution O est disposé à proximité de la face arrière f2, tout en étant légèrement orienté vers la face avant f1. Ainsi, l'utilisateur sait exactement où se trouve l'orifice de distribution O et peut orienter le distributeur sensiblement perpendiculairement à la surface cible pour déposer le produit fluide. Ensuite, il inclinera légèrement le distributeur par rapport à la surface cible pour amener le patin d'application 4 en contact du produit fluide déposé sur la surface cible. Cette gestuelle ergonomique provient du fait que l'orifice de distribution O est disposé axialement au-dessus du patin d'application 4, comme on peut clairement le voir sur les figures 3 et 4.

Plus en détail, la tête de distribution et d'application T de la présente invention comprend un organe de distribution de produit fluide 1 qui est associé au patin d'application 4. L'organe de distribution 1 forme l'orifice de distribution O qui est situé à l'extrémité supérieure libre de la tête T, juste au-dessus du patin d'application 4, dont la partie visible forme une surface d'application 41 avec laquelle le produit fluide déposé par l'orifice de distribution O est étalé ou estompé sur la surface cible (peau). On peut remarquer notamment sur la figure 3, que l'orifice de distribution O débouche axialement le long d'un axe de distribution Y, qui s'étend parallèlement à l'axe longitudinal X, mais de manière décalée. En effet, on peut voir que l'axe longitudinal X traverse le patin 4 et que l'orifice de distribution O est décalé ou excentré par rapport à l'axe X.

L'organe de distribution de produit fluide 1 pourrait en théorie être réalisé sous la forme d'une pièce monobloc. Cependant, pour des questions de facilité de moulage, il est préférable de réaliser l'organe de distribution de produit fluide 1 en deux pièces distinctes, à savoir une embase de raccordement 2 et une couronne de montage 3. Ces deux pièces sont visibles sur la figure 3, mais également sur les figures 5 et 6. Elles sont rapportées l'une sur l'autre, avantageusement de manière axiale le long de l'axe longitudinal X, de manière à former entre elles un chemin d'alimentation de produit fluide C pour acheminer le produit fluide issu de la sortie axiale P2 de l'unité de distribution P jusqu'à l'orifice de distribution O. Comme on peut le voir sur la figure 3, le chemin d'alimentation C n'est pas rectiligne, mais au contraire sinueux, puisqu'il présente une section axiale basse C1 qui s'étend sur l'axe longitudinal X et une section haute C3 qui s'étend sur l'axe de distribution Y, qui, comme précédemment mentionné, est décalé par rapport à l'axe X. Pour relier la section axiale basse C1 à la section haute C3, il est prévu une section de liaison C2 qui permet de réaliser le décalage ou décrochage entre les deux sections basse C1 et haute C3. La section axiale basse C1 reçoit directement le produit fluide refoulé par l'unité de distribution P. Ensuite, le produit traverse la section de liaison C2 pour transiter à travers la section haute C3 dont l'extrémité supérieure libre définit l'orifice de distribution O. Le chemin d'alimentation C forme ainsi un dévoiement, à la manière d'un boisseau de cheminée classique.

L'embase de raccordement 2 comprend un pied de raccordement 21 qui est engagé fixement, par exemple par encliquetage, dans la sortie axiale P2 de l'unité de distribution P, comme on peut le voir sur la figure 3. Le pied de raccordement 21 est traversé par la section axiale basse C1 du chemin d'alimentation C. Sur la figure 6, on peut également remarquer que le pied de raccordement 21 comprend une gorge axiale 22, qui est une gorge d'indexation en rotation, afin de pouvoir positionner angulairement la pièce de raccordement avec une orientation précise dans la sortie axiale P2 de l'unité de distribution, afin que la face arrière f2 de la tête T soit du même côté que le poussoir latérale P1 de l'unité de distribution P. Au-dessus du pied de raccordement 21, l'embase de raccordement 2 définit une collerette de fixation 23 pour la couronne de montage 3, comme on le verra ci-après. La collerette de fixation 23 est également traversée par une extension axiale, qui formera avec la couronne de montage 3 la section de liaison C2. L'embase de raccordement 2 forme en outre une cheminée axiale échancrée 24 qui s'étend axialement de manière décalée par rapport à l'axe de symétrie du pied de raccordement 21. Ceci est visible sur la figure 3, ainsi que sur les figures 5 et 6. L'échancrure de la cheminée 24 s'étend jusque dans la collerette de fixation 23 afin de communiquer avec l'extension de la section axiale basse C1 qui formera ultérieurement la section de liaison C2 ensemble avec la couronne de montage 3.

La couronne de montage 3 comprend une paroi périphérique extérieure 31 de forme générale cylindrique ou légèrement tronconique. Au niveau de son bord inférieur, la paroi périphérique extérieure 31 forme une section de fixation 32 en prise avec la collerette de fixation 23 de l'embase de raccordement 2. A son extrémité supérieure, la paroi périphérique extérieure 31 est pourvue d'une plage supérieure 33 dans laquelle débouche l'orifice de distribution O. Cette plage supérieure 33 forme l'extrémité supérieure de la tête de distribution et d'application T, sous la forme d'une sorte de pointe qui est décalée axialement par rapport à l'axe longitudinal X. Cette plage supérieure 33 pourrait être parfaitement horizontale, c'est-à-dire perpendiculaire à l'axe Y, mais il est préférable de réaliser cette plage supérieure 33 avec une légère inclinaison vers la face avant f1. Ainsi, on peut dire que la face arrière f2 est uniquement constituée par la partie rectiligne la plus haute axialement de la paroi périphérique extérieure 31.

La paroi périphérique extérieure 31 définit également un bord profilé 30 qui s'étend de la plage supérieure 33 jusqu'à proximité de la section de fixation 32, comme on peut le voir sur les figures 2 et 3. On peut même dire que l'extrémité supérieure du bord profilé 30 est formée par la rive inférieure 33i de la plage supérieure 33, comme on peut le voir sur les figures 4 et5. On verra ci-après que le patin d'application 4 est monté sur la couronne de montage 3 de manière à compléter la paroi périphérique extérieure 31 au niveau du bord profilé 30.

La couronne de montage 3 forme également une bride axiale 34c qui est engagée à l'intérieur de la collerette de fixation 23 au niveau de l'extension axiale de la section axiale basse C1 de manière à former la section de liaison C2. La couronne de montage 3 comprend également une paroi de canule 35c qui est raccordée à la paroi périphérique extérieure 31 de manière à former une canule 35 dans laquelle est engagée la cheminée échancrée 24 de l'embout de raccordement 2 pour former ainsi entre elles la section haute C3 du chemin d'alimentation C. A son extrémité inférieure, la canule 35 se raccorde à la section de liaison C2, de sorte qu'une communication est établie entre la section de liaison C2 et la section haute C3. On peut remarquer sur la figure 3 que la canule 35 s'étend le long de l'axe Y, qui est décalé par rapport à l'axe longitudinal X.

La couronne de montage 3 comprend également une paroi de logement 37 qui s'adosse sur la paroi de canule 35c de manière à définir entre elles un logement de montage axial 36, qui est ouvert axialement vers le haut.

La couronne de montage 3 comprend un plateau radial 34 en dessous duquel s'étend la section de fixation 32. La bride axiale 34c s'étend également en dessous du plateau radial 34. En revanche, la paroi de canule 35c adossée à la paroi périphérique 31 et la paroi de logement 37 adossée à la paroi de canule 35c s'étendent vers le haut à partir du plateau radial 34. La canule 35 traverse le plateau radial 34 afin d'établir une communication avec la bride axiale 34c.

Le patin d'application 4 définit tout d'abord une surface d'application 41, comme susmentionné. Cette surface d'application 41 comprend un bord inférieur 4i, un bord supérieur 4s et deux bords latéraux symétriques 4l. Le bord inférieur 4i et les bords latéraux 4l se raccordent sans discontinuité avec le bord profilé 30 de la paroi externe périphérique 31, comme on peut le voir sur la figure 4. Le bord supérieur 4s se raccorde également sans discontinuité avec la rive inférieure 33i de la plage supérieure 33 dans laquelle débouche l'orifice de distribution O. On peut même remarquer sur la figure 4 que la rive inférieure 33i est convexe et que le bord supérieur 4s est concave, de sorte que la surface d'application 41 entoure partiellement l'orifice de distribution O. On peut également remarquer que la surface d'application 41 présente un profil galbé, que ce soit dans la direction axiale ou encore dans la direction radiale. On peut même constater que la surface d'application 41 complète de manière douce et harmonieuse l'ouverture formée par le bord profilé 30 de la paroi externe périphérique 31. Le patin d'application 4 pourra même se fondre dans la paroi externe périphérique 31, dans la mesure où il est formé avec un matériau présentant un aspect esthétique comparable ou identique à celui de la couronne de montage 3. Le but recherché est que le contact entre les bords de la surface d'application 41 et du bord profilé 30 soient le plus intime, doux et continu possible. On peut par exemple prévoir de réaliser la couronne de montage 3 en polyoléfine (PE ou PP par exemple), avec des décors de type métallisation ou teinté dans la masse ou laquage et le patin d'application 4 en mousse polyuréthane ou en élastomère avec un traitement de surface de type flocage.

On peut remarquer sur les figures que la plage supérieure 33 où débouche l'orifice de distribution O présente une orientation plutôt ou sensiblement axiale, alors que la surface d'application 41 présente une orientation qui diverge de plus en plus de l'axe X à mesure que l'on se déplace vers le bord inférieur 4i. On peut même dire que l'orientation au niveau du bord supérieur 4s est généralement axiale alors que l'orientation au niveau du bord inférieur 4i est plutôt perpendiculaire à l'axe X. La distribution du produit fluide se fait donc avec la tête de distribution et d'application T orienté sensiblement perpendiculairement ou orthogonalement à la surface cible, alors que l'application ou l'estompage du produit fluide se fera avec une orientation inclinée de la tête de distribution et d'application T par rapport à la surface cible. La modification d'orientation de la tête T est aisée pour l'utilisateur en jouant simplement sur son poignet. Il faut également remarquer que l'orifice de distribution O est situé à la pointe de la tête T, à proximité directe de la face arrière f2 dans le prolongement de laquelle se trouver le poussoir latérale P1 qui reçoit l'index de la main de l'utilisateur. Ainsi, on peut dire que l'orifice de distribution O se situe dans le prolongement de l'index de l'utilisateur, ce qui permet d'obtenir une grande précision pour le dépôt du produit fluide. Ergonomiquement, l'utilisateur a pour ainsi dire l'impression de déposer le produit fluide de manière précise avec son ongle et d'étaler ou d'estomper le produit fluide avec l'empreinte de son doigt ce qui correspond à une gestuelle tout à fait intuitive. D'ailleurs, on peut remarquer que la tête de distribution et d'application de la présente invention présente une forme en section transversale, visible sur les figures 2 et 4, sensiblement similaire à celle d'un index. La plage supérieure 33 est réduite et dure, comme l'est l'ongle de l'index, alors que le patin 4 peut être doux et légèrement déformable, comme l'est l'empreinte de l'index.

En se référant à nouveau aux figures, on peut également voir que le patin d'application 4 comprend également un téton de montage axial 42 qui s'étend axialement vers le bas de manière à venir s'engager dans le logement de montage axial 36. On peut par exemple prévoir des profils d'encliquetage sur le téton 42 pour réaliser un encliquetage à l'intérieur du logement 36. D'autre part, le patin d'application 4 peut également être formé avec une jupe 43 qui vient entourer la paroi de logement 37 de manière intime. La jupe 43 peut par exemple former une section de cylindre qui vient s'emboîter autour de la paroi de logement 37, qui peut également avoir la forme d'un tronçon de cylindre. L'engagement du téton de montage axial 42 dans le logement 26 permet une fixation axiale solide du patin 4 sur la couronne de montage 3, et l'engagement de la jupe 43 autour de la paroi de logement 37 permet de garantir une parfaite stabilité radiale ou en rotation du patin 4 sur la couronne de montage 3. Du fait de l'orientation axiale du téton 42 et de la jupe 43, le patin d'application 4 est rapporté axialement le long de l'axe longitudinal X sur la couronne de montage 3, de sorte que l'assemblage de ces deux pièces est extrêmement simple. Il en est de même pour l'assemblage de la couronne de montage 3 et de l'embase de raccordement 2 qui s'emboitent le long de l'axe longitudinal X. Au final, on obtient une tête de distribution et d'application T dont les pièces constitutives sont toutes montées de manière axiale.

On peut également remarquer qu'il est extrêmement simple de monter des patins d'application de conception différents en conservant la technique de montage (téton 42 et jupe 43). L'organe de distribution de produit fluide 1 peut ainsi être considéré comme une pièce standard de base à laquelle on peut associer divers types de patin d'application avec une forme et/ou des matériaux différents en fonction des cas d'application. On peut par exemple prévoir un patin d'application en métal ou en céramique pour conférer un effet froid ou un patin d'application en matériau souple.

Bien que la présente invention vient d'être décrite avec une tête de distribution et d'application T associée à une pompe à poussoir latéral P1, il est également possible d'associer la tête de distribution et d'application T de la présente invention à un autre type d'unité de distribution, tel qu'une valve ou une tube écrasable.

Grace à l'invention, on dispose d'un distributeur/applicateur dans lequel on retrouve la gestuelle naturelle de l'index de la main. L'utilisateur dépose le produit fluide avec la pointe de la tête et étale ensuite le produit fluide avec le côté de la tête (face avant), qui présente un galbe comparable à celui de l'index.

## Revendications

1. Tête de distribution et d'application (T) destinée à être associée à une unité de distribution (P), telle qu'une pompe, la tête de distribution et d'application (T) définissant un axe longitudinal X, ainsi qu'une face avant (f1) et une face arrière (f2) de part et d'autre de l'axe longitudinal X, la tête de distribution et d'application (T) comprenant un organe de distribution de produit fluide (1) et un patin d'application (4), l'organe de distribution de produit fluide (1) définissant un chemin d'alimentation de produit fluide (C) destinée à raccordée l'unité de distribution (P) à un orifice de distribution (O) par lequel le produit fluide sort de l'organe de distribution (1), le patin d'application (4) étant monté sur l'organe de distribution de produit fluide (1) de manière adjacente à l'orifice de distribution (O), l'orifice de distribution (O) étant disposé axialement selon l'axe longitudinal X au-dessus du patin d'application (4), qui s'étend principalement sur la face avant (f1),
**caractérisée en ce que** l'organe de distribution de produit fluide (1) comprend une embase de raccordement (2) et une couronne de montage (3) définissant ensemble le chemin d'alimentation de produit fluide (C), le patin d'application (4) étant monté sur la couronne de montage (3).

2. Tête de distribution et d'application (T) selon la revendication 1, dans laquelle l'orifice de distribution (O) débouche, avantageusement axialement, dans une plage supérieure (33) formant l'extrémité supérieure de l'organe de distribution (1), le patin d'application (4) formant une surface d'application (41) qui se raccorde sensiblement sans discontinuité à la plage supérieure (33).

3. Tête de distribution et d'application (T) selon la revendication 2, dans laquelle la surface d'application (41) est galbée, de sorte que la plage supérieure (33) et la surface d'application (41) présentent des orientations différentes.

4. Tête de distribution et d'application (T) selon la revendication 2 ou 3, dans laquelle la plage supérieure (33) présente une inclinaison vers la face avant (f1).

5. Tête de distribution et d'application (T) selon la revendication 4, dans laquelle la plage supérieure (33) définit une rive inférieure (33i) et la surface d'application (41) définit un bord supérieur (4s) qui vient en contact avec la rive inférieure (33i) en entourant partiellement l'orifice de distribution (O).

6. Tête de distribution et d'application (T) selon l'une quelconque des revendications précédentes, dans laquelle le chemin d'alimentation de produit fluide (C) comprend une section axiale basse (C1) entièrement définie par l'embase de raccordement (2) et une section haute (C3) définie conjointement par l'embase de raccordement (2) et la couronne de montage (3), la section haute (C3) étant décalée axialement par rapport à la section axiale basse (C1), de sorte que l'orifice de distribution (O) est situé hors de l'axe longitudinal X, le chemin d'alimentation de produit fluide (C) comprenant également une section de liaison (C2) définie conjointement par l'embase de raccordement (2) et la couronne de montage (3) et qui relie la section axiale basse (C1) à la section haute (C3).

7. Tête de distribution et d'application (T) selon la revendication 6, dans laquelle l'embase de raccordement (2) comprend une cheminée échancrée (24) qui est engagée axialement de manière étanche dans une canule (35) formée par la couronne de montage (3), la canule (35) formant à son extrémité supérieure l'orifice de distribution (O).

8. Tête de distribution et d'application (T) selon la revendication 6 ou 7, dans laquelle la couronne de montage (3) comprend un logement de montage axial (36) et le patin d'application (4) comprend un téton de montage (42) engagé axialement dans le logement de montage axial (36), le logement de montage axial (36) comprenant avantageusement une paroi de logement (37) et le patin d'application (4) comprend avantageusement une jupe (43) qui entoure la paroi de logement (37).

9. Tête de distribution et d'application (T) selon la revendication 6, 7 ou 8, dans laquelle la couronne de montage (3) comprend une paroi périphérique extérieure (31) qui forme un bord profilé (30) qui s'étend de la face arrière (f2) à la face avant (f1), la patin d'application (4) définissant des bords latéraux (4l) et un bord inférieur (4i) qui se raccordent sensiblement sans discontinuité avec le bord profilé (30), la surface d'application (41) faisant saillie vers l'extérieur par rapport au bord profilé (30) de manière à former un galbe convexe, au moins le long de l'axe longitudinal X.

10. Tête de distribution et d'application (T) selon la revendication 6, 7, 8 ou 9, dans laquelle le patin d'application (4) est réalisé en mousse polyuréthane ou en élastomère avec un traitement de surface de type flocage.

11. Distributeur de produit fluide comprenant une unité de distribution de produit fluide (P) et une tête de distribution et d'application (T) selon l'une quelconque des revendications précédentes, dans lequel l'unité de distribution (P) comprend une pompe à actionnement latéral pourvue d'une sortie axiale fixe (P2) sur laquelle l'embase de raccordement (2) est montée et d'un poussoir latéral (P1) qui est situé du même côté que la face arrière (f2) de la tête de distribution et d'application (T).

## Patentansprüche

1. Verteilungs- und Anwendungskopf (T), der dazu bestimmt ist, einer Verteilungseinheit (P) wie etwa einer Pumpe zugeordnet zu werden, wobei der Verteilungs- und Anwendungskopf (T) eine Längsachse X sowie eine vordere Fläche (f1) und eine hintere Fläche (f2) beiderseits der Längsachse X definiert, wobei der Verteilungs- und Anwendungskopf (T) ein Organ (1) für die Verteilung eines Fluidprodukts und einen Anwendungsgleiter (4) aufweist, wobei das Organ (1) für die Verteilung eines Fluidprodukts einen Weg (C) für die Versorgung mit dem Fluidprodukt definiert, der dazu bestimmt ist, die Verteilungseinheit (P) mit einer Verteilungsöffnung (O) zu verbinden, durch die das Fluidprodukt aus dem Verteilungsorgan (1) austritt, wobei der Anwendungsgleiter (4) an dem Organ (1) für die Verteilung des Fluidprodukts in der Weise montiert ist, dass er sich in der Nähe der Verteilungsöffnung (O) befindet, wobei die Verteilungsöffnung (O) axial längs der Achse X oberhalb des Anwendungsgleiters (4), der sich im Wesentlichen auf der vorderen Fläche (f1) erstreckt, angeordnet ist,
**dadurch gekennzeichnet, dass** das Organ (1) für die Verteilung des Fluidprodukts einen Verbindungsstecker (2) und einen Montagekranz (3) aufweist, die zusammen den Weg (C) für die Versorgung mit dem Fluidprodukt definieren, wobei der Anwendungsgleiter (4) an dem Montagekranz (3) montiert ist.

2. Verteilungs- und Anwendungskopf (T) nach Anspruch 1, wobei die Verteilungsöffnung (O) vorteilhaft axial in einen oberen Bereich (33) mündet, der das obere Ende des Verteilungsorgans (1) bildet, wobei der Anwendungsgleiter (4) eine Anwendungsoberfläche (41) bildet, die im Wesentlichen ununterbrochen mit dem oberen Bereich (33) verbunden ist.

3. Verteilungs- und Anwendungskopf (T) nach Anspruch 2, wobei die Anwendungsoberfläche (41) gewölbt ist, derart, dass der obere Bereich (33) und die Anwendungsoberfläche (41) unterschiedliche Orientierungen aufweisen.

4. Verteilungs- und Anwendungskopf (T) nach Anspruch 2 oder 3, wobei der obere Bereich (33) eine Neigung zu der vorderen Fläche (f1) aufweist.

5. Verteilungs- und Anwendungskopf (T) nach Anspruch 4, wobei der obere Bereich (33) eine untere Begrenzung (33i) definiert und die Anwendungsoberfläche (41) einen oberen Rand (4s) definiert, der mit der unteren Begrenzung (33i) in Kontakt ist und dabei die Verteilungsöffnung (O) teilweise umgibt.

6. Verteilungs- und Anwendungskopf (T) nach einem der vorhergehenden Ansprüche, wobei der Weg (C) für die Versorgung mit dem Fluidprodukt einen unteren axialen Abschnitt (C1), der vollständig durch den Verbindungsstecker (2) definiert ist, und einen oberen Abschnitt (C3), der durch den Verbindungsstecker (2) zusammen mit dem Montagekranz (3) definiert ist, umfasst, wobei der obere Abschnitt (C3) in Bezug auf den unteren axialen Abschnitt (C1) axial versetzt ist, derart, dass sich die Verteilungsöffnung (O) außerhalb der Längsachse X befindet, wobei der Weg (C) für die Versorgung mit dem Fluidprodukt außerdem einen Verbindungsabschnitt (C2) aufweist, der durch den Verbindungsstecker (2) zusammen mit dem Montagekranz (3) definiert ist und der den unteren axialen Abschnitt (C1) mit dem oberen Abschnitt (C3) verbindet.

7. Verteilungs- und Anwendungskopf (T) nach Anspruch 6, wobei der Verbindungsstecker (2) eine ausgesparte Vertiefung (24) aufweist, die in einer Kanüle (35), die durch den Montagekranz (3) gebildet ist, axial in dichtem Eingriff ist, wobei die Kanüle an ihrem oberen Ende die Verteilungsöffnung (O) definiert.

8. Verteilungs- und Anwendungskopf (T) nach Anspruch 6 oder 7, wobei der Montagekranz (3) einen axialen Montageaufnahmeraum (36) aufweist und der Anwendungsgleiter (4) einen Montagezapfen (42) aufweist, der in dem axialen Montageaufnahmeraum (36) axial in Eingriff ist, wobei der axiale Montageaufnahmeraum (36) vorteilhaft eine Aufnahmeraumtrennwand (37) aufweist und der Anwendungsgleiter (4) vorteilhaft eine Schürze (43) aufweist, die die Aufnahmeraumtrennwand (37) umgibt.

9. Verteilungs- und Anwendungskopf (T) nach Anspruch 6, 7 oder 8, wobei der Montagekranz (3) eine äußere Umfangswand (31) aufweist, die einen profilierten Rand (30) bildet, der sich von der hinteren Fläche (f2) zu der vorderen Fläche (f1) erstreckt, wobei der Anwendungsgleiter (4) seitliche Ränder (4l) und einen unteren Rand (4i), die im Wesentlichen ohne Unterbrechung mit dem profilierten Rand (30) verbunden sind, definiert, wobei die Anwendungsoberfläche (41) in Bezug auf den profilierten Rand (30) in der Weise nach oben vorsteht, dass wenigstens längs der Längsachse X eine konvexe Wölbung gebildet ist.

10. Verteilungs- und Anwendungskopf (T) nach Anspruch 6, 7, 8 oder 9, wobei der Anwendungsgleiter (4) aus Polyurethanschaum oder aus einem Elastomer mit einer Oberflächenbehandlung des Flockungstyps hergestellt ist.

11. Fluidproduktverteiler, der eine Einheit (P) für die Verteilung eines Fluidprodukts und einen Verteilungs- und Anwendungskopf (T) nach einem der vorhergehenden Ansprüche umfasst, wobei die Verteilungseinheit (P) eine Pumpe mit seitlicher Betätigung aufweist, die mit einem festen axialen Auslass (P2), an dem der Verbindungsstecker (2) montiert ist, und einen seitlichen Drücker (P1), der sich auf derselben Seite wie die hintere Fläche (f2) des Verteilungs- und Anwendungskopfes (T) befindet, umfasst.

## Claims

1. A dispenser and applicator head (T) for associating with a dispenser unit (P), such as a pump, the dispenser and applicator head (T) defining a longitudinal axis X, and a front face (f1) and a rear face (f2) on either side of the longitudinal axis X, the dispenser and applicator head (T) comprising a fluid dispenser member (1) and an applicator pad (4), the fluid dispenser member (1) defining a fluid feed path (C) for connecting the dispenser unit (P) to a dispenser orifice (O) via which the fluid leaves the dispenser member (1), the applicator pad (4) being mounted on the fluid dispenser member (1) adjacent to the dispenser orifice (O), the dispenser orifice (O) being arranged axially relative to the longitudinal axis X above the applicator pad (4), that extends mainly over the front face (f1),
the dispenser and applicator head being **characterized in that** the fluid dispenser member (1) comprises a connector base (2) and a mounting collar (3) that co-operate with each other to define the fluid feed path (C), the applicator pad (4) being mounted on the mounting collar (3).

2. A dispenser and applicator head (T) according to claim 1, wherein the dispenser orifice (O) opens out, advantageously axially, into a top flat (33) that forms the top end of the dispenser member (1), the applicator pad (4) forming an applicator surface (41) that meets the top flat (33) without discontinuity.

3. A dispenser and applicator head (T) according to claim 2, wherein the applicator surface (41) is curved, such that the top flat (33) and the applicator surface (41) present different orientations.

4. A dispenser and applicator head (T) according to claim 2 or claim 3, wherein the top flat (33) slopes towards the front face (f1).

5. A dispenser and applicator head (T) according to claim 4, wherein the top flat (33) defines a bottom edge (33i), and the applicator surface (41) defines a top edge (4s) that comes into contact with the bottom edge (33i) surrounding the dispenser orifice (O) in part.

6. A dispenser and applicator head (T) according to any preceding claim, wherein the fluid feed path (C) comprises a bottom axial section (C1) that is defined entirely by the connector base (2), and a top section (C3) that is defined by both the connector base (2) and the mounting collar (3), the top section (C3) being offset axially relative to the bottom axial section (C1), such that the dispenser orifice (O) is situated off the longitudinal axis X, the fluid feed path (C) also comprising an interconnection section (C2) that is defined by both the connector base (2) and the mounting collar (3) and that connects the bottom axial section (C1) to the top section (C3).

7. A dispenser and applicator head (T) according to claim 6, wherein the connector base (2) includes a notched chimney (24) that is engaged axially in leaktight manner in a cannula (35) that is formed by the mounting collar (3), the cannula (3) forming the dispenser orifice (O) at its top end.

8. A dispenser and applicator head (T) according to claim 6 or claim 7, wherein the mounting collar (3) includes an axial mounting housing (36) and the applicator pad (4) includes a mounting stud (42) that is engaged axially in the axial mounting housing (36) the axial mounting housing (36) advantageously including a housing wall (37), and the applicator pad (4) advantageously includes a skirt (43) that surrounds the housing wall (37).

9. A dispenser and applicator head (T) according to claim 6, 7, or 8, wherein the mounting collar (3) includes an outer peripheral wall (31) that forms a shaped edge (30) that extends from the rear face (f2) to the front face (f1), the applicator pad (4) defining side edges (4ℓ) and a bottom edge (4i) that meet the shaped edge (30), substantially without discontinuity, the applicator surface (41) projecting outwards relative to the shaped edge (30) so as to form a convex curve, at least along the longitudinal axis X.

10. A dispenser and applicator head (T) according to claim 6, 7, 8, or 9, wherein the applicator pad (4) is made out of polyurethane foam or out of elastomer with a surface treatment of the flocking type.

11. A fluid dispenser comprising a fluid dispenser unit (P) and a dispenser and applicator head (T) according to any preceding claim, wherein the dispenser unit (P) comprises a laterally-actuated pump that is provided with a stationary axial outlet (P2) on which the connector base (2) is mounted, and with a lateral pusher (P1) that is situated on the same side as the rear face (f2) of the dispenser and applicator head (T).
